# EUROPÄISCHE PATENTANMELDUNG

(11) **EP 1 645 816 A1**
(43) Veröffentlichungstag der Anmeldung: **12.04.2006**
(21) Anmeldenummer: 04024012.9
(22) Anmeldetag: 08.10.2004
(51) Int. Cl.: F24H 9/18, F28D 1/03, F28F 3/02

(54) **Flachheizkörper und Verfahren zur Herstellung eines Flachheizkörpers mit Elektroheizelement**

(71) Anmelder: H.M. Heizkörper GmbH + Co. KG, 37351 Dingelstädt (DE)
(72) Erfinder: Karl-Josef Meinhardt, 37351 Dingelstädt (DE)
(74) Vertreter: Dörner, Lothar

(57) **Zusammenfassung**

Die Erfindung betrifft einen Flachheizkörper mit mindestens zwei Platten (1, 2), wobei zwischen den Platten (1, 2) mindestens eine Lamelle (6) und mindestens ein Heizelement (7) angeordnet ist. Die Lamelle (6) und das Heizelement (7) sind zwischen den Platten (1, 2) geklemmt gehalten.
Die Erfindung betrifft weiterhin ein Verfahren zur Herstellung eines Flachheizkörpers mit mindestens zwei Platten (1, 2), mindestens einer Lamelle (6) und mindestens einem Heizelement (7).Bei dem Verfahren wird die Lamelle (6) außerhalb des Flachheizkörpers mit mindestens einem Heizelement (7) versehen. Anschließend werden die Lamelle (6) mit dem Heizelement (7) von einer der beiden Stirnseiten des Flachheizkörpers zwischen die Platten (1, 2) gezogen.

## Beschreibung

Die Erfindung betrifft einen Flachheizkörper mit mindestens zwei Platten, wobei zwischen den Platten mindestens eine Lamelle angeordnet ist. Die Erfindung betrifft weiterhin ein Verfahren zur Herstellung eines Flachheizkörpers mit mindestens zwei Platten, mindestens einer Lamelle und mindestens einem Heizelement.

Heizkörper übertragen die Wärme von ihren äußeren Oberflächen an ihre indirekten Heizflächen durch Konvektion an die umgebende Luft und durch Strahlung an die umgebenden Raumumschließungsflächen. Die konvektive Wärmeabgabe von den äußeren Oberflächen erfolgt dabei durch freie oder natürliche Auftriebsströmung. Die Wärmeabgabe an einen durch zwei Flachheizkörper gebildeten Schacht wird durch Höhe und Tiefe der Anordnung sowie durch Strömungswiderstände der Ein-und Austrittsquerschnitte bestimmt. Bei Flachheizkörpern mit Lamellen kommen die Teilung und die Blechdicke als weitere geometrische Parameter und der Einfluss des Schweißpunktabstands hinzu (Kast. u. Caspary "Untersuchungen zur Wärmeleistung von indirekten Heizflächen" in "Haus Technik Bauphysik Umwelttechnik" 1980 S. 193, 194).

Bei einigen Flachheizkörpern sind die Lamellen im direkten Schweißverfahren an die nicht wasserführenden Sicken zwischen den wasserführenden Kanälen geschweißt. Die Bereiche der Kanäle sind überbrückt. Messungen haben ergeben, dass zwischen Lamellen auf den wasserführenden Kanälen und Lamellen auf den nicht wasserführenden Sicken Leistungsdifferenzen bestehen. Diese Kenntnisse haben zu Flachheizkörpern geführt, bei denen die Lamellen im indirekten Schweißverfahren an die wasserführenden Kanäle punktgeschweißt sind.
Das Ausschweißen der Lamellen ist jedoch aufwändig und kostenintensiv. Punktschweißmaschinen zur Herstellung solcher Flachheizkörper sind zudem sehr teuer.

Die vorstehend genannten Schwierigkeiten gelten gleichermaßen für alle Flachheizkörper, sowohl für Heizkörper, die mit Warmwasser durch Anschluss an das Zentralheizungssystem des jeweiligen Gebäudes betrieben werden, für reine Elektroheizkörper als auch kombinierbare Heizkörper. Für den elektrischen Betrieb ist in eine oder mehrere Platten des Flachheizkörpers jeweils ein Elektro-Heizstab eingeführt. Der Heizstab ist an das Stromnetz des Gebäudes angeschlossen. Die Regelung erfolgt üblicherweise über einen elektrischen Raumtemperaturregler, der mit einem mit Timer versehen sein kann.

Bei den vorgenannten reinen elektrischen oder kombinierten Flachheizkörpern ist neben der oben beschriebenen aufwändigen Befestigung der Lamellen zu beachten, dass ein zusätzlicher Anschluss für den Heizstab erforderlich ist. Da der Heizstab eine Verbindung zum Stromnetz des Gebäudes benötigt und weiterhin mit dem Heizmedium Kontakt haben muss, gleichzeitig jedoch der Betrieb des Heizkörpers als Warmwasserheizkörper über das Zentralheizungssystem gewährleistet sein muss, ist ein zusätzlicher Anschluss am Heizkörper erforderlich, über den der Heizstab in den Heizkörper einschraubbar ist. Dies hat einen weiter erhöhten Fertigungsaufwand zur Folge.

Der Erfindung liegt die Aufgabe zugrunde, einen mehrlagigen Flachheizkörper zu schaffen, der einerseits als Elektroheizkörper ohne Heizstab und Flüssigkeit und andererseits als kombinierter Warmwasser- und Elektroheizkörper betreibbar ist, bei dem jedoch auf einen zusätzlichen Anschluss am Heizkörper zum Einschrauben des Heizstabes in den Heizkörper verzichtet ist. Gemäß der Erfindung wird diese Aufgabe dadurch gelöst, dass mindestens ein Heizelement vorgesehen ist, das mit der Lamelle zwischen den Platten geklemmt gehalten ist.

Mit der Erfindung ist ein Flachheizkörper geschaffen, der als Elektroheizkörper oder auch kombinierter Warmwasser- und Elektroheizkörper betreibbar ist und bei dem auf einen zusätzlichen Anschluss am Heizkörper zum Einschrauben des Heizstabes in den Heizkörper verzichtet ist. Gleichzeitig ist durch die Klemmung von Lamelle und Heizelement der Arbeitsschritt des Schweißens der Lamellen eingespart, wodurch die Kosten bei der Herstellung des Flachheizkörpers nach der Erfindung deutlich reduziert sind. Auch die Verwendung anderer bekannter Verbindungsmittel der Lamellen mit den Platten ist unnötig. Die Herstellung des Flachheizkörpers nach der Erfindung erfolgt bei gleichem Wärmeverhalten und gleichen Kombinationseigenschaften als elektrisch betreibbarer oder als Warmwasser betriebener Heizkörper demnach wirtschaftlicher als bei bekannten Flachheizkörpern.

In Weiterbildung der Erfindung weisen die Lamellen mit Heizelement eine der lichten Weite zwischen den Platten entsprechenden Breite auf. Hierdurch ist einerseits gewährleistet, dass die Lamellen mit Heizelement auf einfache Weise zwischen den Platten montierbar ist, andererseits ist hierdurch eine optimale Klemmwirkung hervorgerufen.

In anderer Weiterbildung der Erfindung weisen die Lamellen und/oder das Heizelement eine Höhe auf, die im Wesentlichen der lichten Weite zwischen Anschlüssen des Heizkörpers entspricht. Hierdurch ist die Möglichkeit geschaffen, die Lamellen und/oder das Heizelement bei der Montage seitlich zwischen die Platten einzuziehen, wodurch der Aufwand bei der Montage gering ist.

In vorteilhafter Weiterbildung der Erfindung besteht das Heizelement aus einem Flachheizelement. Die Verwendung eines Flachheizelementes als Heizelement bietet ein hohes Maß an Flexibilität bei der Herstellung des Heizkörpers. Zum einen ist das Flachheizelement in der Lage, eventuell vorhandene Unebenheiten an den Platten des Heizkörpers oder der Lamellen auszugleichen; zum anderen ist durch das Flachheizelement eine besonders hohe Flächenpressung erzielt, sodass eine optimaler Wärmeübergang vom Heizelement sowohl auf die Lamellen als auch auf die Platten gewährleistet ist.

Die Aufgabe wird weiterhin durch ein Verfahren zur Herstellung eines Flachheizkörpers gelöst, bei dem die Lamelle außerhalb des Flachheizkörpers mit mindestens einem Heizelement versehen wird und die Lamellen mit dem Heizelement von einer der beiden Stirnseiten des Flachheizkörpers zwischen die Platten gezogen werden. Lamelle und Heizelement werden folglich außerhalb des Heizkörpers kombiniert. Durch diese Art der Herstellung sind der Aufwand und die Kosten deutlich reduziert, da der Flachheizkörper in bekannter Weise als herkömmlicher Warmwasser-Heizkörper herstellbar ist, und erst durch das einfache Einziehen von Lamelle mit Heizelement zu einem Elektroheizkörper bzw. einem Kombinationsheizkörper wird, der jedoch ebenso gute Heizeigenschaften aufweist, wie bekannte Kombinationsheizkörper.

Andere Ausgestaltungen und Weiterbildungen der Erfindung sind in den Unteransprüchen angegeben. Ein Ausführungsbeispiel der Erfindung ist in der Zeichnung dargestellt und wird nachfolgend im Einzelnen beschrieben. Es zeigen:
- Fig. 1: die Seitenansicht eines Flachheizkörpers mit zwei Platten und
- Fig. 2: die Draufsicht auf den in Figur 1 dargestellten Flachheizkörper.

Der als Ausführungsbeispiel gewählte Flachheizkörper besteht aus zwei Platten 1, 2. In den Platten 1, 2 kann die Führung des Heizmediums, zum Beispiel Warmwasser, in vertikal verlaufenden Kanälen erfolgen, die in einen Vorlauf 3 und einen Rücklauf 4 übergehen. Die einzelnen Kanäle sind durch Sickern voneinander getrennt.

Die Kanäle haben in der Regel den Querschnitt eines Sechsecks; andere Ausführungen, beispielsweise eines symmetrischen Trapezes oder dergleichen sind ebenfalls möglich. Zwischen benachbarten Kanälen ist je eine parallel verlaufende, die Kanäle trennende Sicke vorgesehen. Die Herstellung der Kanäle und der Sicken erfolgt durch zwei spiegelsymmetrisch gleich gewählte Bleche, die an den Sicken miteinander verschweißt sind. Andere Ausprägungen der Plattenbleche sind ebenso denkbar.

Im Ausführungsbeispiel sind die beiden Platten 1, 2 des Flachheizkörpers über Anschlüsse 5 in T-Form miteinander verbunden. Die Anschlüsse 5 stehen mit Vorlauf 3 und Rücklauf 4 in Verbindung.

Der Flachheizkörper weist außerdem Lamellen 6 auf. Die Lamellen 6 sind aus einem Stück gefertigt. In Abwandlung des Ausführungsbeispiels können die Lamellen 6 auch mehrteilig ausgeführt sein. In ihrer Draufsicht sind die Lamellen 6 nach Art eines Trapezes ausgebildet.

Der Heizkörper weist weiterhin mindestens ein Heizelement 7 auf. Das Heizelement 7 besteht im Ausführungsbeispiel aus einem flexiblen Flachheizelement. Bei dem Flachheizelement kann es sich um eine Vlies oder eine Platte handeln. Zur direkten Einspeisung des Stroms (230V) ist das Heizelement 7 mit Anschlussleitungen 71 versehen. Die Anschlussleitung 71 kann gleichzeitig als Regelung/Steuerungsleitung für das Heizelement 7 verwendet werden.

Das als Ausführungsbeispiel gewählte Heizelement 7 ist um die Lammellen 6 gelegt. An den Längsseiten des Heizkörpers liegt das Heizelement 7 plan an den Platten 1, 2 an. An einer Stirnseite des Heizkörpers weist das Heizelement 7 einen Radius 72 von 180° auf (Figur 2). Der Radius 72 bewirkt den Übergang des Heizelementes 7 von der Innenseite der Platte 1 zur Innenseite der Platte 2.

Die Lamellen 6 und das Heizelement 7 sind zwischen den Platten 1 ,2 geklemmt gehalten. Die Lamellen 6 stehen unter einer gewissen Vorspannung, sodass gewährleistet ist, dass das Heizelement 7 über seine gesamte Höhe an den Platten 1, 2 anliegt, um bei einem elektrischen Betrieb des Flachheizkörpers einen optimalen Wärmeübergang von dem Heizelement 7 auf die Platten 1, 2 zu ermöglichen. Die Lamellen 6 bewirken eine hohe Flächenpressung zwischen den Lamellen 6, dem Heizelement 7 und den Platten 1, 2. Dies ist dadurch erzielt, dass die Lamellen 6 mit dem Heizelement 7 eine der lichten Weite zwischen den Platten 1, 2 entsprechende Breite aufweisen. Die Lamellen 6 und das Heizelement 7 haben im Ausführungsbeispiel eine Höhe, die im Wesentlichen der lichten Weite zwischen den Anschlüssen 5 entspricht.

Der erfindungsgemäße Heizkörper kann sowohl als Warmwasser betriebener Heizkörper als auch als Elektroheizkörper verwendet werden. Beim Einsatz als Elektroheizkörper gibt das Heizelement 7 seine Wärme sowohl an die Lamelle 6 als auch Platten 1, 2 ab, wodurch eine optimale Heizleistung erzielt wird.

Bei der Herstellung des Flachheizkörpers nach der Erfindung wird der Heizkörper aus mindestens zwei Platten 1, 2 in bekannter Weise ohne Einbau von Lamellen oder anderen Konvektorblechen hergestellt. Im Anschluss daran wird mindestens eine Lamelle 6, deren Höhe maximal der lichten Weite zwischen den Anschlüssen 5 beträgt, mit mindestens einem Heizelement 7 versehen. Im Ausführungsbeispiel erfolgt dies dadurch, dass das als Flachheizelement ausgebildete Heizelement 7 um die Längsseiten und eine Stirnseite der Lamelle 6 gelegt wird. In diesem Zustand weisen die Lamellen 6 mit dem Heizelement 7 eine der lichten Weite zwischen den Platten 1, 2 entsprechende Breite auf. Die Lamelle 6 mit dem Heizelement 7 werden dann in einfacher Weise von einer der beiden Stirnseiten des Flachheizkörpers zwischen die Platten 1, 2 gezogen.

## Patentansprüche

1. Flachheizkörper mit mindestens zwei Platten, wobei zwischen den Platten mindestens eine Lamelle angeordnet ist, **dadurch gekennzeichnet, dass** mindestens ein Heizelement (7) vorgesehen ist, das mit der Lamelle (6) zwischen den Platten (1, 2) geklemmt gehalten ist.

2. Flachheizkörper nach Anspruch 1, **dadurch gekennzeichnet, dass** die Lamellen (6) mit Heizelement (7) eine der lichten Weite zwischen den Platten (1, 2) entsprechende Breite aufweisen.

3. Flachheizkörper nach Anspruch 1 oder 2, **dadurch gekennzeichnet, dass** die Lamelle (6) und/oder das Heizelement (7) eine Höhe aufweisen, die im Wesentlichen der lichten Weite zwischen Anschlüssen (5) entspricht.

4. Flachheizkörper nach einem der Ansprüche 1 bis 3, **dadurch gekennzeichnet, dass** die Lamelle (6) einteilig ausgeführt ist.

5. Flachheizkörper nach einem der Ansprüche 1 bis 4, **dadurch gekennzeichnet, dass** das Heizelement (7) aus einem Flachheizelement besteht.

6. Flachheizkörper nach einem der Ansprüche 1 bis 5, **dadurch gekennzeichnet, dass** das Heizelement (7) aus mindestens einer Platte besteht.

7. Verfahren zur Herstellung eines Flachheizkörpers mit Elektroheizelement mit mindestens zwei Platten, mindestens einer Lamelle und mindestens einem Heizelement, **dadurch gekennzeichnet**, die Lamelle (6) außerhalb des Flachheizkörpers mit mindestens einem Heizelement (7) versehen wird und die Lamellen (6) mit dem Heizelement (7) von einer der beiden Stirnseiten des Flachheizkörpers zwischen die Platten (1, 2) gezogen werden.

8. Verfahren nach Anspruch 7, **dadurch gekennzeichnet, dass** das Heizelement (7) um die Längsseiten und eine Stirnseite der Lamelle (6) gelegt wird.
